# EUROPÄISCHE PATENTSCHRIFT

(11) **EP 1 925 876 B1**
(45) Veröffentlichungstag und Bekanntmachung des Hinweises auf die Patenterteilung: **08.12.2010**
(21) Anmeldenummer: 07450188.3
(22) Anmeldetag: 22.10.2007
(51) Int. Cl.: F21S 8/10

(54) **LED-Lichtquellensystem**
LED light source system
Système de source lumineuse DEL

(30) Priorität: 24.11.2006 AT 19572006
(43) Veröffentlichungstag der Anmeldung: 28.05.2008
(73) Patentinhaber: Zizala Lichtsysteme GmbH, A-3250 Wieselburg (AT)
(72) Erfinder: Aichinger, Michael, 3620 Spitz (AT); Krenn, Irmgard, 3251 Purgstall (AT); Krenn, Günther, 3071 Böheimkirchen (AT)
(74) Vertreter: Patentanwaltskanzlei Matschnig & Forsthuber OG

(56) Entgegenhaltungen:
- DE-U1- 20 314 664
- US-A1- 2003 123 260
- US-B1- 6 170 971

## Beschreibung

Die Erfindung betrifft ein LED-Lichtquellensystem für eine LED-Lichteinheit eines Kraftfahrzeuges, wobei das LED-Lichtquellensystem zwei oder mehrere LED-Lichtquellen umfasst, und wobei jede LED-Lichtquelle zumindest eine Leuchtdiode aufweist, und wobei weiters für jede LED-Lichtquelle jeweils zumindest eine Vorsatzoptik vorgesehen ist, und weiters die LED-Lichtquellen auf einem gemeinsamen Montageelement befestigt sind, wobei jede Vorsatzoptik aus einem ersten Vorsatzoptikelement und einem zweiten Vorsatzoptikelement besteht, und das jeweils erste Vorsatzoptikelement mit der zugeordneten LED-Lichtquelle fest verbunden ist, und die zweiten Vorsatzoptikelemente über ein Trägerelement fest miteinander verbunden sind und die zweiten Vorsatzoptikelemente mit dem Trägerelement an dem Montageelement für die LED-Lichtquellen befestigbar und in Bezug auf die LED-Lichtquellen positionierbar sind und wobei erstes und zweites Vorsatzoptikelement mit möglichst geringem Abstand zueinander angeordnet sind.

Üblicherweise besteht eine LED-Lichtquelle aus einer oder mehreren LEDs, die auf einem LED-Print einer Platine angeordnet sind. Vor den LEDs ist eine Primäroptik angeordnet, mittels welcher das aus den LEDs austretende Licht gesammelt und entsprechend verteilt wird. Durch Mehrfachreflexionen in der Primäroptik kommt es auch zu einer Durchmischung des Lichtes (Integrationswirkung). Von der Primäroptik gelangt das Licht in eine Sekundäroptik, unter Verwendung welcher die gewünschte Lichtverteilung erzielt wird.

Um die notwendigen Lichtstärken für ein gewünschtes Lichtbild zu erhalten, ist es oftmals notwendig, dass mehrere solcher oben genannter LED-Lichtquellen zur Erzeugung der Lichtverteilung verwendet werden.

Eine Schwierigkeit bei der Verwendung mehrerer solcher LED-Lichtquellen liegt darin, dass diese sehr genau zueinander ausgerichtet werden müssen, damit ein ordnungsgemäßes Lichtbild erzielt wird. Dies gestaltet bereits die Herstellung solcher LED-Lichtquellensysteme als relativ aufwändig, da auch Toleranzen in der Fertigung der einzelnen Bauteile zu berücksichtigen sind.

Ein weiteres Problem tritt dann auf, wenn in Folge eines Defektes von LEDs eine oder mehrere LED-Module ausgetauscht werden müssen, da es in der Regel äußerst aufwendig ist, diese wieder möglichst exakt zu positionieren. Außerdem tritt auch noch das Problem der so genannten "Diversität" auf, da für verschiedene Lichtfunktionen unterschiedliche Primäroptiken benötigt werden. Ist diese Diversität untrennbar mit dem LED Modul verknüpft, ist für Servicezwecke eine entsprechend aufwendige Lagerhaltung notwendig.

Mit einem eingangs erwähnten LED-Lichtquellensystem können die genannten Probleme bei der Herstellung eines solchen Lichtquellensystems und insbesondere beim Austausch von einer oder mehreren LED-Modulen entschärft werden.

Solche eingangs erwähnten LED-Lichtquellensysteme sind beispielsweise aus der US 4 733 335 A, der US 2003/0123260 A1, der EP 0 326 668 A2 sowie der US 6 170 971 B1 und der DE 203 14 664 U1 bekannt. Bei den hier vorgestellten Lichtquellensystem handelt es sich um Signalleuchten, die zum Einsatz kommenden Optikelemente weisen gekrümmte, z.B. kugelförmig Ein- bzw. Austrittsflächen auf.

Durch die Unterteilung der Primäroptik in zwei Stufen, von denen die ersten Stufen bzw. Vorsatzoptikelemente jeweils mit den LED-Lichtquellen verbunden sind und die zweiten Stufen bzw. zweiten Vorsatzoptikelemente miteinander verbunden sind, kann eine Referenzierung der einzelnen LED-Lichtquellen zueinander auf einfache Weise über die miteinander verbundenen zweiten Vorsatzoptikelemente erfolgen. Die exakte Ausrichtung der zweiten Stufen zueinander ist dabei durch den Fertigungsprozess gegeben und muss nicht erst beim Zusammenbau des LED-Lichtquellensystems durchgeführt werden, wodurch eine deutlich bessere Referenzierung gewährleistet ist.

Durch die Verbindung der zweiten Vorsatzoptikelemente miteinander verringert sich die Anzahl der zu justierenden lichttechnischen Komponenten deutlich, sodass die Justierung wesentlich vereinfacht wird.

Bei einem Austausch einer LED-Lichtquelle ist die Positionierung der neuen LED-Lichtquelle weniger heikel, da die eigentliche Referenzierung der LED-Lichtquellen zueinander über die zweiten Vorsatzoptikelemente erfolgt. Bei einem Austausch einer LED-Lichtquelle verändert die Lichtaustrittsfläche der Primäroptik (Vorsatzoptik) ihre Position nicht, da die zweiten Vorsatzoptikelemente ihre Position unverändert beibehalten.

Auch Toleranzen in der Fertigung der LED-Lichtquellen oder Abweichungen der Abmessungen der neuen LED-Lichtquellen von den ursprünglich verwendeten Rahmen sind dann in einem gewissen Rahmen weniger problematisch.

Unter "Trägerelement" ist dabei grundsätzlich ein beliebiges Element zu verstehen, mit dem es möglich ist, die Vorsatzoptikelemente in zueinander fixen Positionen anzuordnen.

Ein Nachteil bei solchen bekannten LED-Lichtquellensystemen sind die auftretenden Lichtverluste.

Es ist eine Aufgabe der Erfindung, bekannte LED-Lichtquellensysteme zu verbessern.

Diese Aufgabe wird mit einem eingangs erwähnten LED-Lichtquellensystem dadurch gelöst, dass erfindungsgemäß die Lichtaustrittsflächen der ersten Vorsatzoptikelemente und die Lichteintrittsflächen der zweiten Vorsatzoptikelemente einander parallel gegenüber liegen.

Auf diese Weise können die Lichtverluste, insbesondere die die geometrischen Lichtverluste möglichst gering gehalten werden. Optimal ist dabei ein gegen Null gehender Abstand, bei dem die Vorsatzoptikelemente aneinander anliegen, da in diesem Fall die geometrischen Lichtverluste ebenfalls gegen Null gehen.

Von besonderem Vorteil ist es, wenn die Lichtaustrittsflächen der ersten Vorsatzoptikelemente und die Lichteintrittsflächen der zweiten Vorsatzoptikelemente unmittelbar einander gegenüberliegend positioniert und derart angeordnet sind, dass im Wesentlichen der gesamte Lichtstrom über die Lichtaustrittsfläche aus dem ersten Vorsatzoptikelement aus- und über die Lichteintrittsfläche des zugeordneten zweiten Vorsatzoptikelementes in dieses eintritt.

Die Lichtaustrittsflächen und Lichteintrittsflächen liegen dabei vorzugsweise einander parallel gegenüber.

Durch die spezielle erfindungsgemäße Ausgestaltung bzw. Anordnung der Flächen zueinander geht aufgrund der sogenannten "Integrationswirkung", d.h. in Folge der Lichtdurchmischung auf Grund von innerer Totalreflexion in dem ersten Vorsatzoptikelement, nahezu kein Licht beim Übertritt von dem ersten in das zweite Vorsatzoptikelement auf. Durch diese Integration können auch Toleranzen bei den Bauteilen ausgeglichen werden.

Grundsätzlich muss man bei den Lichtverlusten zwischen den beiden Flächen der Vorsatzoptikelemente zwischen Reflexionsverlusten und geometrischen Verlusten unterscheiden. Je nach Vergütung der Oberflächen liegen die Reflexionsverluste pro Fläche bei ca. 0,4% - 4%, in Summe also bei ca. 0,8% - 8%. Durch geeignete Maßnahmen können diese Verluste also sehr gering gehalten werden (unter 1%).

Bei den geometrischen Verlusten handelt es sich um Licht, das seitlich nach dem Austritt aus dem ersten Vorsatzoptikelement an dem zweiten Vorsatzoptikelement vorbeigeht. Diese geometrischen Verluste hängen vom Abstand der Flächen der beiden Vorsatzoptikelemente sowie der konkreten Geometrie der Vorsatzoptikelemente ab.

Um die geometrischen Verluste gering halten zu können ist es zweckmäßig, wenn die Lichtaustrittsfläche eines ersten Vorsatzoptikelementes kleiner ist als die Lichteintrittsfläche des zugeordneten zweiten Vorsatzoptikelementes.

In diesem Zusammenhang ist es insbesondere von Vorteil, wenn die Lichtaustrittsflächen und die zugeordneten Lichteintrittsflächen derart zueinander angeordnet sind, dass die Normalprojektion der Lichtaustrittsfläche auf die zugeordnete Lichteintrittsfläche vollständig innerhalb der Lichteintrittsfläche liegt.

Dadurch, dass bei dieser Variante die Lichteintrittsfläche des zweiten Vorsatzoptikelementes die Lichtaustrittsfläche des ersten Vorsatzoptikelementes an jeder Seite überlappt, können geometrische Lichtverluste völlig verhindert oder zumindest minimiert werden.

Nachdem ein solch geringer Abstand fertigungstechnisch schwierig herzustellen ist und auch eine Positionierung der Vorsatzoptikelemente erster und zweiter Stufe zueinander erschwert, ist in der Regel ein geringer Abstand in Form eines Spaltes zwischen erstem und zweiten Vorsatzoptikelement vorgesehen.

Um die Reflexionsverluste bei Vorhandensein eines solchen Spaltes zwischen den Vorsatzoptikelementen zu verringern oder ganz auszuschalten, kann weiters vorgesehen sein, dass der Spalt zwischen der Lichtaustrittsfläche des ersten Vorsatzoptikelementes und der Lichteintrittsfläche des zweiten Vorsatzoptikelementes mit einem Füllstoff, welcher den gleichen Brechungsindex wie die beiden Vorsatzoptikelemente aufweist, aufgefüllt ist.

Vorzugsweise wird dabei als Füllstoff ein transparentes bzw. Licht leitendes Gel ("Indexgel") verwendet. Das Gel sollte einen ähnlichen oder denselben Brechungsindex wie die Vorsatzoptik haben und möglichst wenig Licht absorbieren.

Bei einem besonders einfach und exakt zu realisierenden. System sind die zweiten Vorsatzoptikelemente einstückig mit dem Trägerelement ausgebildet.

Weiters ist es für eine einfache und kostengünstige Fertigung von Vorteil, wenn die zweiten Vorsatzoptikelemente und/oder das Trägerelement aus einem lichtdurchlässigen Kunststoff gebildet sind. Außerdem weist in diesem Fall das System Träger - Vorsatzoptikelemente lediglich ein geringes Gewicht auf, und bei Verwendung eines transparenten Kunststoffes ist es auch möglich, die Vorsatzoptikelemente mit dem Träger einstückig auszubilden.

Prinzipiell kann aber das Trägerelement von den zweiten Vorsatzoptikelementen getrennt ausgebildet sein und Aufnahmen oder Haltemittel zum Aufnehmen oder Halten der Vorsatzoptiken aufweisen.

Weiters kann bei einem erfindungsgemäßen System vorgesehen sein, dass jeder LED-Lichtquelle neben der Primäroptik in Form der Vorsatzoptik eine Sekundäroptik zugeordnet ist, und dass die einzelnen Sekundäroptiken über ein eigenes Sekundäroptik-Trägerelement miteinander verbunden sind.

Die Sekundäroptik kann typischerweise eine Linse oder ein Reflektor sein. Zumeist handelt es sich um Freiform-Linsen bzw. -Reflektoren. Diese Linsen bilden die Austrittsfläche der Vorsatzoptik ins Fernfeld ab und formen dabei die gewünschte Lichtverteilung.

Die Verbindung der einzelnen Sekundäroptiken über ein eigenes Sekundäroptik-Trägerelement bietet wiederum die bereits oben genannten Vorteile im Zusammenhang mit dem Träger für die zweiten Vorsatzoptikelemente.

Weiters kann es von Vorteil sein, wenn die Sekundäroptiken einstückig mit dem Sekundäroptik-Trägerelement ausgebildet sind.

Auch kann es günstig sein, wenn die Sekundäroptiken und/oder das Sekundäroptik-Trägerelement aus einem lichtdurchlässigen Kunststoff gebildet sind.

Schließlich kann es auch von Vorteil sein, wenn das Sekundäroptik-Trägerelement von den Sekundäroptiken getrennt ausgebildet ist und Aufnahmen oder Haltemittel zum Aufnehmen oder Halten der Sekundäroptiken aufweist.

Die Vorteile zu diesen Ausgestaltungen des Sekundäroptik-Trägerelementes wurden bereits im Zusammenhang mit dem Träger für die zweiten Vorsatzoptikelemente erörtert.

Zur exakten Positionierung der zweiten Vorsatzoptikelemente in Bezug auf die LED-Prints mit den ersten Vorsatzoptikelementen sind Befestigungsmittel zum Befestigen und Positionieren des Trägerelementes an dem Montageelement vorgesehen.

Der Träger ist zum Beispiel durch Stifte an dem Montageelement referenziert und dann an diesem verschraubt/verklebt.

Weiters ist zweckmäßiger Weise vorgesehen, dass Sekundäroptik-Trägerelement-Befestigungsmittel zum Befestigen und Positionieren des Sekundäroptik-Trägerelementes an dem Montageelement oder zum Befestigen und Positionieren an dem Trägerelement für die zweiten Vorsatzoptikelemente vorgesehen sind.

Das Montageelement dient als gemeinsame mechanische Referenzierung für das Trägerelement und Sekundäroptik-Trägerelement, weswegen grundsätzlich eine Positionierung des Sekundäroptik-Trägerelementes sowohl an dem Montagelement als auch an dem Träger für die Vorsatzoptikelemente möglich ist. Hinsichtlich der Toleranzen ist es in der Regel günstiger, das Sekundäroptik-Trägerelement an dem Montageelement zu Befestigen und zu Positionieren, da dann das Sekundäroptik-Trägerelement gegenüber dem Träger möglichst genau positioniert werden kann.

Es kann aber auch vorgesehen sein, dass jeder LED-Lichtquelle neben der Primäroptik in Form der Vorsatzoptik eine Sekundäroptik zugeordnet ist, und dass die einzelnen Sekundäroptiken und die zweiten Vorsatzoptikelemente über einen gemeinsamen Träger miteinander verbunden sind. Auf diese Weise ist lediglich ein Bauteil, nämlich der gemeinsame Träger zu referenzieren.

Der Träger kann wieder unterschiedliche Ausgestaltungsformen wie oben schon im Zusammenhang mit den anderen erörterten Trägern annehmen.

Auf Grund der auftretenden geringen Toleranzen könnte es aber auch von Vorteil sein, die zweiten Vorsatzoptikelemente und die Sekundäroptiken in Form von Linsen einstückig auszubilden.

Um spezielle Lichtbilder, z.B. eine Abblendlichtverteilung erzielen zu können, kann einer oder mehreren LED-Lichtquellen zumindest je eine Blende zugeordnet sein.

Bei einer besonders vorteilhaften Ausführungsform sind die Blenden jeweils unmittelbar auf der Lichtaustrittsfläche des zweiten Vorsatzoptikelementes angeordnet, z.B. in Form einer Beschichtung der Lichtaustrittsfläche. Diese Variante hat den Vorteil, dass eine Positionierung der Blenden beim Zusammenbau der Lichteinheit nicht notwendig ist, allerdings ist die Herstellung der Vorsatzoptikelemente etwas aufwändiger.

Bei einer anderen Ausführungsform sind die Blenden über einen Blendenträger miteinander verbunden und in einem Abstand zu der Lichtaustrittsflächen angeordnet. Der Blendenträger kann wieder in Bezug auf das Montageelement referenziert sein, d.h. dort befestigt sein.

Es ist aber auch eine Referenzierung auf den Voratzoptikelement-Träger möglich, oder es können die Linsen auch gleich an diesem Träger oder an einem anderen, z.B. dem oben genannten gemeinsamen Träger gehalten sein.

Diese Ausführungsform hat den Vorteil, dass, wenn vorgesehen ist, dass die Blenden zumindest in einer Richtung, vorzugsweise im Wesentlichen parallel zu dem Montageelement, verschiebbar oder um zumindest eine Achse verschwenkbar gelagert sind, dies einfach durch Bewegung von lediglich einem Teil erfolgen kann, wenn nämlich der Blendenträger zumindest in einer Richtung, vorzugsweise im Wesentlichen parallel zu dem Montageelement, verschiebbar oder um zumindest eine Achse verschwenkbar gelagert ist. Auf diese Weise ist nur die Bewegung eines Bauteiles, nämlich des Blendenträgers notwendig, und nicht die Bewegung mehrerer einzelner Blenden, und es wird z.B. eine Leuchtweitenregulierung durch Verschiebung der Blenden oder die Realisierung einer anderen erweiterten Lichtfunktion, bei welcher die Hell-Dunkel Linie in der Höhe verstellt werden muss, möglich.

Im Folgenden ist die Erfindung an Hand der Zeichnung näher erläutert. In dieser zeigt
- Fig. 1: eine perspektivische Darstellung eines erfindungsgemäßen Systems,
- Fig. 2: eine Seitenansicht des Systems aus Figur 1,
- Fig. 3: eine Detaildarstellung einer LED-Lichteinheit,
- Fig.4: eine weitere Ansicht der LED-Lichteinheit aus Figur 3, und
- Fig. 5: einen Schnitt durch die LED-Lichteinheit aus Figur 3 bzw. 4.

Die Figuren 1 und 2 zeigen ein LED-Lichtquellensystem SYS für eine LED-Lichteinheit LEH eines Kraftfahrzeuges, wobei das LED-Lichtquellensystem SYS in dieser Ausführungsform drei LED-Lichtquellen LIQ1, LIQ2, LIQ3 umfasst. Jede LED-Lichtquelle LIQ1, LIQ2, LIQ3 weist zumindest eine Leuchtdiode LED aufweist, wie dies z.B. in Figur 5 angedeutet ist. Die Leuchtdiode(n) LED ist/sind auf einem LED-Print einer Platine LEP angeordnet. Die drei LED-Lichtquellen LIQ1, LIQ2, LIQ3 sind dabei auf einem gemeinsamen Montageelement MON befestigt.

Grundsätzlich ist in Lichtaustrittsrichtung vor den Leuchtdioden LED eine Primäroptik in Form von Vorsatzoptiken VOP1, VOP2, VOP3 als Bestandteil der LED-Lichtquellen LIQ1, LIQ2, LIQ3 angeordnet, mittels welcher das aus den Leuchtdioden LED austretende Licht gesammelt und entsprechend verteilt wird. Durch Mehrfachreflexionen in der Primäroptik kommt es auch zu einer Durchmischung des Lichtes (Integrationswirkung). Von der Primäroptik gelangt das Licht in eine Sekundäroptik, unter Verwendung welcher die gewünschte Lichtverteilung erzielt wird.

Bei der vorliegenden Erfindung besteht nun jede Vorsatzoptik VOP1, VOP2, VOP3 aus einem ersten Vorsatzoptikelement VOP11, VOP21, VOP31 und einem zweiten Vorsatzoptikelement VOP12, VOP22, VOP32, die Vorsatzoptiken VOP1, VOP2, VOP3 weisen also einen zweiteiligen Aufbau auf. Das jeweils erste Vorsatzoptikelement VOP11, VOP21, VOP31 ist dabei mit der zugeordneten LED-Lichtquelle LIQ1, LIQ2, LIQ3 fest verbunden ist, und die zweiten Vorsatzoptikelemente VOP12, VOP22, VOP32 sind über ein Trägerelement TRA fest miteinander verbunden.

Über das Trägerelement TRA sind die zweiten Vorsatzoptikelemente VOP12, VOP22, VOP32 an dem Montageelement MON für die LED-Lichtquellen LIQ1, LIQ2, LIQ3 befestigbar und in Bezug auf die LED-Lichtquellen LIQ1, LIQ2, LIQ3 positionierbar.

Durch die Unterteilung der Primäroptik VOP1, VOP2, VOP3 in zwei Stufen, von denen die ersten Stufen bzw. Vorsatzoptikelemente jeweils mit den LED-Lichtquellen verbunden bzw. Bestandteil der LED-Lichtquellen sind und die zweiten Stufen bzw. zweiten Vorsatzoptikelemente miteinander verbunden sind, kann eine Referenzierung der einzelnen LED-Lichtquellen zueinander auf einfache Weise über die miteinander verbundenen zweiten Vorsatzoptikelemente erfolgen. Die exakte Ausrichtung der zweiten Stufen zueinander ist dabei durch den Fertigungsprozess gegeben und muss nicht erst beim Zusammenbau des LED-Lichtquellensystems durchgeführt werden, wodurch eine deutlich bessere Referenzierung gewährleistet ist.

Durch die Verbindung der zweiten Vorsatzoptikelemente miteinander verringert sich die Anzahl der zu justierenden lichttechnischen Komponenten deutlich, sodass die Justierung wesentlich vereinfacht wird.

Die Lichtaustrittsflächen LA1, LA2, LA3 der ersten Vorsatzoptikelemente VOP11, VOP21, VOP31 und die Lichteintrittsflächen LE1, LE2, LE3 der zweiten Vorsatzoptikelemente VOP12, VOP22, VOP32 sind unmittelbar einander gegenüberliegend positioniert und derart angeordnet sind, dass im Wesentlichen der gesamte Lichtstrom über die Lichtaustrittsfläche LA1, LA2, LA3 aus dem ersten Vorsatzoptikelement VOP11, VOP21, VOP31 aus- und über die Lichteintrittsfläche LE1, LE2, LE3 des zugeordneten zweiten Vorsatzoptikelementes VOP12, VOP22, VOP32 in dieses eintritt.

Die Lichtaustrittsflächen und Lichteintrittsflächen liegen dabei einander parallel gegenüber.

Durch die spezielle erfindungsgemäße Ausgestaltung bzw. Anordnung der Flächen zueinander geht aufgrund der sogenannten "Integrationswirkung", d.h. in Folge der Lichtdurchmischung auf Grund von innerer Totalreflexion in dem ersten Vorsatzoptikelement, nahezu kein Licht beim Übertritt von dem ersten in das zweite Vorsatzoptikelement auf. Durch diese Integration können auch Toleranzen bei den Bauteilen ausgeglichen werden.

Grundsätzlich muss man bei den Lichtverlusten zwischen den beiden Flächen der Vorsatzoptikelemente zwischen Reflexionsverlusten und geometrischen Verlusten unterscheiden. Je nach Vergütung der Oberflächen liegen die Reflexionsverluste pro Fläche bei ca. 0,4% - 4%, in Summe also bei ca. 0,8% - 8%. Durch geeignete Maßnahmen können diese Verluste also sehr gering gehalten werden (unter 1%).

Bei den geometrischen Verlusten handelt es sich um Licht, das seitlich nach dem Austritt aus dem ersten Vorsatzoptikelement an dem zweiten Vorsatzoptikelement vorbeigeht. Diese geometrischen Verluste hängen vom Abstand der Flächen der beiden Vorsatzoptikelemente sowie der konkreten Geometrie der Vorsatzoptikelemente ab.

Um die geometrischen Verluste gering halten zu können, ist die Lichtaustrittsfläche LA1, LA2, LA3 eines ersten Vorsatzoptikelementes VOP11, VOP21, VOP31 kleiner ist als die Lichteintrittsfläche LE1, LE2, LE3 des zugeordneten zweiten Vorsatzoptikelementes VOP12, VOP22, VOP32, und die einander zugeordneten Lichteintrittsflächen LE1, LE2, LE3 sind derart zueinander angeordnet, dass die Normalprojektion der Lichtaustrittsfläche LA1, LA2, LA3 auf die zugeordnete Lichteintrittsfläche LE1, LE2, LE3 vollständig innerhalb der Lichteintrittsfläche LE1, LE2, LE3 liegt.

Dadurch können geometrische Lichtverluste völlig verhindert oder zumindest minimiert werden.

Eine weitere Maßnahme, um die geometrischen Lichtverluste möglichst gering zu halten, besteht darin, dass erstes und zweites Vorsatzoptikelement VOP11, VOP21, VOP31; VOP12, VOP22, VOP32 mit möglichst geringem Abstand zueinander angeordnet sind. Optimal ist dabei ein gegen Null gehender Abstand, bei dem die Vorsatzoptikelemente aneinander anliegen, da in diesem Fall die geometrischen Lichtverluste ebenfalls gegen Null gehen.

Nachdem ein solch geringer Abstand fertigungstechnisch schwierig herzustellen ist und auch eine Positionierung der Vorsatzoptikelemente erster und zweiter Stufe zueinander erschwert, ist in der Regel ein geringer Abstand in Form eines Spaltes SPA zwischen erstem und zweiten Vorsatzoptikelement wie gezeigt vorgesehen, wie dies insbesondere in Figur 3 und 4 gut zu erkennen ist.

Die zweiten Vorsatzoptikelemente VOP12, VOP22, VOP32 sind einstückig mit dem Trägerelement TRA ausgebildet. Dabei sind die zweiten Vorsatzoptikelemente VOP12, VOP22, VOP32 und das Trägerelement TRA aus einem lichtdurchlässigen Kunststoff gebildet.

Außerdem ist, wie schon erwähnt, jeder LED-Lichtquelle LIQ1, LIQ2, LIQ3 neben der Primäroptik in Form der Vorsatzoptik VOP1, VOP2, VOP3 eine Sekundäroptik LEN1, LEN2, LEN3 zugeordnet. Die einzelnen Sekundäroptiken LEN1, LEN2, LEN3 sind über ein eigenes Sekundäroptik-Trägerelement STR miteinander verbunden.

Die Sekundäroptik kann typischerweise eine Linse oder ein Reflektor sein. Zumeist handelt es sich um Freiform-Linsen bzw. -Reflektoren. Diese Linsen bilden die Austrittsfläche der Vorsatzoptik ins Fernfeld ab und formen dabei die gewünschte Lichtverteilung.

Die Verbindung der einzelnen Sekundäroptiken über ein eigenes Sekundäroptik-Trägerelement bietet wiederum die bereits oben genannten Vorteile im Zusammenhang mit dem Träger für die zweiten Vorsatzoptikelemente.

In der Darstellung sind die Sekundäroptiken LEN1, LEN2, LEN3 einstückig mit dem Sekundäroptik-Trägerelement STR ausgebildet.

Zur exakten Positionierung der zweiten Vorsatzoptikelemente in Bezug auf die LED-Prints mit den ersten Vorsatzoptikelementen sind Befestigungsmittel BEF1 zum Befestigen und Positionieren des Trägerelementes TRA an dem Montageelement MON vorgesehen.

Der Träger ist zum Beispiel durch Stifte BEF1 an dem Montageelement MON referenziert und dann an diesem verschraubt/ verklebt.

Weiters ist zweckmäßiger Weise vorgesehen, dass Sekundäroptik-Trägerelement-Befestigungsmittel BEF2 zum Befestigen und Positionieren des Sekundäroptik-Trägerelementes STR an dem Montageelement MON oder zum Befestigen und Positionieren an dem Trägerelement TRA für die zweiten Vorsatzoptikelemente vorgesehen sind. In dem gezeigten Beispiel erfolgt die Befestigung mittels der Befestigungsmittel BEF2 an dem Träger TRA.

Über die Befestigungsmittel BEF1, BEF2 erfolgt eine Positionierung und Referenzierung der zu referenzierenden Bauteile in Hinblick auf alle 3 Raumachsen. Auf die exakte Art und Weise der Positionierung und Fixierung wird hier allerdings nicht eingegangen, da diese in bekannter Art und Weise erfolgen kann.

Um spezielle Lichtbilder, z.B. eine Abblendlichtverteilung erzielen zu können, ist jeder LED-Lichtquelle LIQ1, LIQ2, LIQ3 noch je eine Blende BLE1, BLE2, BLE3 zugeordnet.

Bei einer anderen Ausführungsform sind die Blenden BLE1, BLE2, BLE3 über einen Blendenträger BTR miteinander verbunden und in einem Abstand zu der Lichtaustrittsflächen LA1', LA2', LA3' angeordnet. Der Blendenträger BTR kann wieder in Bezug auf das Montageelement referenziert sein, d.h. dort befestigt sein. In dem gezeigten Beispiel ist der Blendenträger BTR an den Befestigungsmitteln BEF2 für die Sekundäroptiken angebracht.

Es ist aber auch eine Referenzierung auf den Voratzoptikelement-Träger möglich, oder es können die Linsen auch gleich an diesem Träger oder an einem anderen, z.B. dem oben genannten gemeinsamen Träger gehalten sein.

Wenn vorgesehen ist, dass die Blenden BLE1, BLE2, BLE3 zumindest in einer Richtung, vorzugsweise im Wesentlichen parallel zu dem Montageelement MON, verschiebbar oder um zumindest eine Achse verschwenkbar gelagert sind, geschieht dies einfach durch Bewegung von lediglich einem Teil, indem der Blendenträger BTR zumindest in einer Richtung, vorzugsweise im Wesentlichen parallel zu dem Montageelement MON, verschiebbar oder um zumindest eine Achse verschwenkbar gelagert ist. Auf diese Weise ist nur die Bewegung eines Bauteiles, nämlich des Blendenträgers notwendig, und nicht die Bewegung mehrerer einzelner Blenden, und es wird z.B. eine Leuchtweitenregulierung durch Verschiebung der Blenden oder die Realisierung einer anderen erweiterten Lichtfunktion, bei welcher die Hell-Dunkel Linie in der Höhe verstellt werden muss, möglich.

## Patentansprüche

1. LED-Lichtquellensystem (SYS) für eine LED-Lichteinheit (LEH) eines Kraftfahrzeuges, wobei das LED-Lichtquellensystem (SYS) zwei oder mehrere LED-Lichtquellen (LIQ1, LIQ2, LIQ3) umfasst, und wobei jede LED-Lichtquelle (LIQ1, LIQ2, LIQ3) zumindest eine Leuchtdiode (LED) aufweist, und wobei weiters für jede LED-Lichtquelle (LIQ1, LIQ2, LIQ3) jeweils zumindest eine Vorsatzoptik (VOP1, VOP2, VOP3) vorgesehen ist, und weiters die LED-Lichtquellen (LIQ1, LIQ2, LIQ3) auf einem gemeinsamen Montageelement (MON) befestigt sind, wobei jede Vorsatzoptik (VOP1, VOP2, VOP3) aus einem ersten Vorsatzoptikelement (VOP11, VOP21, VOP31) und einem zweiten Vorsatzoptikelement (VOP12, VOP22, VOP32) besteht, und das jeweils erste Vorsatzoptikelement (VOP11, VOP21, VOP31) mit der zugeordneten LED-Lichtquelle (LIQ1, LIQ2, LIQ3) fest verbunden ist, und die zweiten Vorsatzoptikelemente (VOP12, VOP22, VOP32) über ein Trägerelement (TRA) fest miteinander verbunden sind und die zweiten Vorsatzoptikelemente (VOP12, VOP22, VOP32) mit dem Trägerelement (TRA) an dem Montageelement (MON) für die LED-Lichtquellen (LIQ1, LIQ2, LIQ3) befestigbar und in Bezug auf die LED-Lichtquellen (LIQ1, LIQ2, LIQ3) positionierbar sind, wobei erstes und zweites Vorsatzoptikelement (VOP11, VOP21, VOP31; VOP12, VOP22, VOP32) mit möglichst geringem Abstand zueinander angeordnet sind,
**dadurch gekennzeichnet, dass**
die Lichtaustrittsflächen der ersten Vorsatzoptikelemente und die Lichteintrittsflächen der zweiten Vorsatzoptikelemente eben ausgebildet sind und einander parallel gegenüber liegen.

2. System nach Anspruch 1, **dadurch gekennzeichnet, dass** die Lichtaustrittsflächen (LA1, LA2, LA3) der ersten Vorsatzoptikelemente (VOP11, VOP21, VOP31) und die Lichteintrittsflächen (LE1, LE2, LE3) der zweiten Vorsatzoptikelemente (VOP12, VOP22, VOP32) unmittelbar einander gegenüberliegend positioniert sind und derart angeordnet sind, dass im Wesentlichen der gesamte Lichtstrom über die Lichtaustrittsfläche (LA1, LA2, LA3) aus dem ersten Vorsatzoptikelement (VOP11, VOP21, VOP31) aus- und über die Lichteintrittsfläche (LE1, LE2, LE3) des zugeordneten zweiten Vorsatzoptikelementes (VOP12, VOP22, VOP32) in dieses eintritt.

3. System nach Anspruch 2, **dadurch gekennzeichnet, dass** die Lichtaustrittsfläche (LA1, LA2, LA3) eines ersten Vorsatzoptikelementes (VOP11, VOP21, VOP31) kleiner ist als die Lichteintrittsfläche (LE1, LE2, LE3) des zugeordneten zweiten Vorsatzoptikelementes (VOP12, VOP22, VOP32).

4. System nach Anspruch 3, **dadurch gekennzeichnet, dass** die Lichtaustrittsflächen (LA1, LA2, LA3) und die zugeordneten Lichteintrittsflächen (LE1, LE2, LE3) derart zueinander angeordnet sind, dass die Normalprojektion der Lichtaustrittsfläche (LA1, LA2, LA3) auf die zugeordnete Lichteintrittsfläche (LE1, LE2, LE3) vollständig innerhalb der Lichteintrittsfläche (LE1, LE2, LE3) liegt.

5. System nach einem der Ansprüche 1 bis 4, **dadurch gekennzeichnet, dass** der Abstand zwischen erstem und zweitem Vorsatzoptikelement (VOP11, VOP21, VOP31; VOP12, VOP22, VOP32) gegen Null geht.

6. System nach Anspruch 5, **dadurch gekennzeichnet, dass** der Spalt (SPA) zwischen der Lichtaustrittsfläche (LA1, LA2, LA3) des ersten Vorsatzoptikelementes (VOP11, VOP21, VOP31) und der Lichteintrittsfläche (LE1, LE2, LE3) des zweiten Vorsatzoptikelementes (VOP12, VOP22, VOP32) mit einem Füllstoff, welcher den gleichen Brechungsindex wie die beiden Vorsatzoptikelemente (VOP11, VOP21, VOP31; VOP12, VOP22, VOP32) aufweist, aufgefüllt ist.

7. System nach Anspruch 6, **dadurch gekennzeichnet, dass** als Füllstoff ein transparentes bzw. Licht leitendes Gel verwendet wird.

8. System nach einem der Ansprüche 1 bis 7, **dadurch gekennzeichnet, dass** die zweiten Vorsatzoptikelemente (VOP12, VOP22, VOP32) einstückig mit dem Trägerelement (TRA) ausgebildet sind.

9. System nach einem der Ansprüche 1 bis 8, **dadurch gekennzeichnet, dass** die zweiten Vorsatzoptikelemente (VOP12, VOP22, VOP32) und/oder das Trägerelement (TRA) aus einem lichtdurchlässigen Kunststoff gebildet sind.

10. System nach einem der Ansprüche 1 bis 7, **dadurch gekennzeichnet, dass** das Trägerelement (TRA) von den zweiten Vorsatzoptikelementen (VOP12, VOP22, VOP32) getrennt ausgebildet ist und Aufnahmen oder Haltemittel zum Aufnehmen oder Halten der Vorsatzoptiken aufweist.

11. System nach einem der Ansprüche 1 bis 10, **dadurch gekennzeichnet, dass** jeder LED-Lichtquelle (LIQ1, LIQ2, LIQ3) neben der Primäroptik in Form der Vorsatzoptik (VOP1, VOP2, VOP3) eine Sekundäroptik (LEN1, LEN2, LEN3) zugeordnet ist, und dass die einzelnen Sekundäroptiken (LEN1, LEN2, LEN3) über ein eigenes Sekundäroptik-Trägerelement (STR) miteinander verbunden sind.

12. System nach Anspruch 11, **dadurch gekennzeichnet, dass** die Sekundäroptiken (LEN1, LEN2, LEN3) einstückig mit dem Sekundäroptik-Trägerelement (STR) ausgebildet sind.

13. System nach Anspruch 11 oder 12, **dadurch gekennzeichnet, dass** die Sekundäroptiken (LEN1, LEN2, LEN3) und/oder das Sekundäroptik-Trägerelement (STR) aus einem lichtdurchlässigen Kunststoff gebildet sind.

14. System nach einem der Ansprüche 11 bis 13, **dadurch gekennzeichnet, dass** das Sekundäroptik-Trägerelement (STR) von den Sekundäroptiken (LEN1, LEN2, LEN3) getrennt ausgebildet ist und Aufnahmen oder Haltemittel zum Aufnehmen oder Halten der Sekundäroptiken (LEN1, LEN2, LEN3) aufweist.

15. System nach einem der Ansprüche 1 bis 14, **dadurch gekennzeichnet, dass** Befestigungsmittel (BEF1) zum Befestigen und Positionieren des Trägerelementes (TRA) an dem Montageelement (MON) vorgesehen sind.

16. System nach einem der Ansprüche 11 bis 15, **dadurch gekennzeichnet, dass** Sekundäroptik-Trägerelement-Befestigungsmittel (BEF2) zum Befestigen und Positionieren des Sekundäroptik-Trägerelementes (STR) an dem Montageelement (MON) oder zum Befestigen und Positionieren an dem Trägerelement (TRA) für die zweiten Vorsatzoptikelemente vorgesehen sind.

17. System nach einem der Ansprüche 1 bis 10, **dadurch gekennzeichnet, dass** jeder LED-Lichtquelle (LIQ1, LIQ2, LIQ3) neben der Primäroptik in Form der Vorsatzoptik (VOP1, VOP2, VOP3) eine Sekundäroptik (LEN1, LEN2, LEN3) zugeordnet ist, und dass die einzelnen Sekundäroptiken (LEN1, LEN2, LEN3) und die zweiten Vorsatzoptikelemente (VOP12, VOP22, VOP32) über einen gemeinsamen Träger miteinander verbunden sind.

18. System nach einem der Ansprüche 1 bis 17, **dadurch gekennzeichnet, dass** jeder oder mehreren LED-Lichtquellen (LIQ1, LIQ2, LIQ3) zumindest je eine Blende (BLE1, BLE2, BLE3) zugeordnet ist.

19. System nach Anspruch 18, **dadurch gekennzeichnet, dass** die Blenden jeweils unmittelbar auf der Lichtaustrittsfläche des zweiten Vorsatzoptikelementes (VOP12, VOP22, VOP32) angeordnet sind.

20. System nach Anspruch 18, **dadurch gekennzeichnet, dass** die Blenden (BLE1, BLE2, BLE3) über einen Blendenträger (BTR) miteinander verbunden und in einem Abstand zu der Lichtaustrittsflächen (LA1', LA2', LA3') angeordnet sind.

21. System nach Anspruch 18 oder 20, **dadurch gekennzeichnet, dass** die Blenden (BLE1, BLE2, BLE3) zumindest in einer Richtung, vorzugsweise im Wesentlichen parallel zu dem Montageelement (MON), verschiebbar oder um zumindest eine Achse verschwenkbar gelagert sind.

22. System nach Anspruch 20 und 21, **dadurch gekennzeichnet, dass** der Blendenträger (BTR) zumindest in einer Richtung, vorzugsweise im Wesentlichen parallel zu dem Montageelement (MON), verschiebbar oder um zumindest eine Achse verschwenkbar gelagert ist.

## Claims

1. An LED light source system (SYS) for an LED light unit (LEH) of a motor vehicle, wherein said LED light source system (SYS) comprises two or more LED light sources (LIQ1, LIQ2, LIQ3), and wherein each LED light source (LIQ1, LIQ2, LIQ3) comprises at least one light emitting diode (LED), and further wherein for each LED light source (LIQ1, LIQ2, LIQ3) at least one supplementary set of optical elements (VOP1, VOP2, VOP3) is provided, and further the LED light sources (LIQ1, LIQ2, LIQ3) are attached to a common mounting element (MON), wherein each set of supplementary optical elements (VOP1, VOP2, VOP3) consists of a first supplementary optical element (VOP11, VOP21, VOP31) and of a second supplementary optical element (VOP12, VOP22, VOP32), and each of said first supplementary optical element (VOP11, VOP21, VOP31) is rigidly fixed to the assigned LED light source (LIQ1, LIQ2, LIQ3), and said second supplementary optical elements (VOP12, VOP22, VOP32) are permanently joined together via a carrier (TRA) and said second supplementary optical elements (VOP12, VOP22, VOP32), together with said carrier (TRA), are capable of being attached to said mounting element (MON) for said LED light sources (LIQ1, LIQ2, LIQ3) and of being positioned in relation to said LED light sources (LIQ1, LIQ2, LIQ3), wherein said first and said second supplementary optical elements (VOP11, VOP21, VOP31; VOP12, VOP22, VOP32) are spaced from each other by a minimum distance,
**characterized in that**
the light emitting surfaces of said first supplementary optical elements and the light entry surfaces of said second supplementary optical elements are plane and parallel to each other.

2. The system as defined in claim 1,
**characterized in that**
said emitting surfaces (LA1, LA2, LA3) of said first supplementary optical elements (VOP11, VOP21, VOP31) and said light entry surfaces (LEI, LE2, LE3) of said second supplementary optical elements (VOP12, VOP22, VOP32) are positioned directly opposite each other and are disposed such that substantially the entire luminous flux passes through said light emitting surface (LA1, LA2, LA3) of said first supplementary optical element (VOP11, VOP21, VOP31) and through said light entry surface (LEI, LE2, LE3) of said assigned second supplementary optical element (VOP12, VOP22, VOP32) into the same.

3. The system as defined in claim 2,
**characterized in that**
said light emitting surface (LA1, LA2, LA3) of a first supplementary optical element (VOP11, VOP21, VOP31) is smaller than the light entry surface (LEI, LE2, LE3) of said assigned second supplementary optical element (VOP12, VOP22, VOP32).

4. The system as defined in claim 3,
**characterized in that**
said light emitting surfaces (LA1, LA2, LA3) and said assigned light entry surfaces (LEI, LE2, LE3) are disposed in relation to each other in such a manner that the normal beam of said light emitting surface (LA1, LA2, LA3) projected onto said assigned light entry surface (LEI, LE2, LE3) is entirely within the area of said light entry surface (LEI, LE2, LE3).

5. The system as defined in any one of claims 1 to 4,
**characterized in that**
the distance between said first and said second supplementary optical elements (VOP11, VOP21, VOP31; VOP12, VOP22, VOP32) approaches zero.

6. The system as defined in claim 5,
**characterized in that**
the gap (SPA) between said light emitting surface (LA1, LA2, LA3) of said first supplementary optical element (VOP11, VOP21, VOP31) and said light entry surface (LEI, LE2, LE3) of said second supplementary optical element (VOP12, VOP22, VOP32) is filled with a filler having the same refractive index as the two supplementary optical elements (VOP11, VOP21, VOP31; VOP12, VOP22, VOP32).

7. The system as defined in claim 6,
**characterized in that**
the filler used is a transparent or light-conducting gel.

8. The system as defined in any one of claims 1 to 7,
**characterized in that**
said second supplementary optical elements (VOP12, VOP22, VOP32) are integral with said carrier (TRA).

9. The system as defined in any one of claims 1 to 8,
**characterized in that**
said second supplementary optical elements (VOP12, VOP22, VOP32) and/ or said carrier (TRA) are made of a transparent plastics material.

10. The system as defined in any one of claims 1 to 7,
**characterized in that**
said carrier (TRA) is separate from said second supplementary optical elements (VOP12, VOP22, VOP32) and has accommodating or retaining means for accommodating or holding said set of supplementary optical elements.

11. The system as defined in any one of claims 1 to 10,
**characterized in that**
to each LED light source (LIQ1, LIQ2, LIQ3) there is assigned, in addition to said primary optical element in the form of said set of supplementary optical elements (VOP1, VOP2, VOP3), a secondary optical element (LEN1, LEN2, LEN3), and that the individual secondary optical elements (LEN1, LEN2, LEN3) are interconnected via their own secondary optical element carrier (STR).

12. The system as defined in claim 11,
**characterized in that**
said secondary optical elements (LEN1, LEN2, LEN3) are integral with said secondary optical element carrier (STR).

13. The system as defined in claim 11 or claim 12,
**characterized in that**
said secondary optical elements (LEN1, LEN2, LEN3) and/or said secondary optical element carrier (STR) are made of a transparent plastics material.

14. The system as defined in any one of claims 11 to 13,
**characterized in that**
said secondary optical element carrier (STR) is separate from said secondary optical elements (LEN1, LEN2, LEN3) and has accommodating or retaining means for accommodating or holding said secondary optical elements (LEN1, LEN2, LEN3).

15. The system as defined in any one of claims 1 to 14,
**characterized in that**
mounting means (BEF1) are provided for mounting and positioning said carrier (TRA) on said mounting element (MON).

16. The system as defined in any one of claims 11 to 15,
**characterized in that**
mounting means (BEF2) for the secondary optical element carrier are provided for mounting and positioning said secondary optical element carrier (STR) on said mounting element (MON) or for mounting and positioning the same on said carrier (TRA) for said second supplementary optical elements.

17. The system as defined in any one of claims 1 to 10,
**characterized in that**
a secondary optical element (LEN1, LEN2, LEN3) is assigned to each of said LED light source (LIQ1, LIQ2, LIQ3), in addition to said primary optical element, in the form of said set of supplementary optical elements (VOP1, VOP2, VOP3), and the individual secondary optical elements (LEN1, LEN2, LEN3) and the second supplementary optical elements (VOP12, VOP22, VOP32) are joined together via a common carrier.

18. The system as defined in any one of claims 1 to 17,
**characterized in that**
at least one diaphragm (BLE1, BLE2, BLE3) is assigned to each of, or to a plurality of, said LED light sources (LIQ1, LIQ2, LIQ3).

19. The system as defined in claim 18,
**characterized in that**
said diaphragms are each disposed directly on the light emitting surface of said second supplementary optical element (VOP12, VOP22, VOP32).

20. The system as defined in claim 18,
**characterized in that**
said diaphragms (BLE1, BLE2, BLE3) are joined together via a diaphragm carrier (BTR) and are disposed at a distance from said light emitting surfaces (LA1', LA2', LA3').

21. The system as defined in claim 18 or claim 20,
**characterized in that**
said diaphragms (BLE1, BLE2, BLE3) are displaceable in at least one direction, preferably substantially parallel to the mounting element (MON), or are rotatable about at least one axis.

22. The system as defined in claim 20 and claim 21,
**characterized in that**
said diaphragm carrier (BTR) is displaceable in at least one direction, preferably substantially parallel to the mounting element (MON), or is rotatable about at least one axis.

## Revendications

1. Système de source lumineuse DEL (SYS) pour une unité d'éclairage DEL (LEH) d'un véhicule automobile, le système de source lumineuse DEL (SYS) comprenant deux ou davantage de sources lumineuses DEL (LIQ1, LIQ2, LIQ3), et chaque source lumineuse DEL (LIQ1, LIQ2, LIQ3) présentant au moins une diode lumineuse (DEL), et pour chaque source lumineuse DEL (LIQ1, LIQ2, LIQ3) au moins une optique auxiliaire (VOP1, VOP2, VOP3) étant respectivement prévue, et les sources lumineuses DEL (LIQ1, LIQ2, LIQ3) étant par ailleurs fixées sur un élément de montage commun (MON), chaque optique auxiliaire (VOP1, VOP2, VOP3) se composant d'un premier élément d'optique auxiliaire (VOP11, VOP21, VOP31) et d'un deuxième élément d'optique auxiliaire (VOP12, VOP22, VOP32), et le premier élément d'optique auxiliaire (VOP11, VOP21, VOP31) respectif étant relié de manière fixe à la source lumineuse DEL associée (LIQ1, LIQ2, LIQ3), et les deuxièmes éléments d'optique auxiliaire VOP12, VOP22, VOP32) étant reliés ensembles de manière fixe via un élément de support (TRA) et les deuxième éléments d'optique auxiliaire (VOP12, VOP22, VOP32) pouvant être fixés avec l'élément de support (TRA) sur l'élément de montage (MON) pour les sources lumineuses DEL (LIQ1, LIQ2, LIQ3) et être positionnés par rapport aux sources lumineuses DEL (LIQ1, LIQ2, LIQ3), moyennant quoi les premier et le deuxième éléments d'optique auxiliaire (VOP11, VOP21, VOP31 ; VOP12, VOP22, VOP32) sont disposés les uns par rapport aux autres avec un espacement le plus petit possible,
**caractérisé en ce que**
les surfaces de sortie de lumière des premiers éléments d'optique auxiliaire et les surfaces d'entrée de lumière des deuxièmes éléments d'optique auxiliaire sont réalisées de manière plane et se situent parallèlement en vis-à-vis les unes par rapport aux autres.

2. Système selon la revendication 1, **caractérisé en ce que** les surfaces de sortie de lumière (LA1, LA2, LA3) des premiers éléments d'optique auxiliaire (VOP11, VOP21, VOP31) et les surfaces d'entrée de lumière (LE1, LE2, LE3) des deuxièmes éléments d'optique auxiliaire (VOP12, VOP22, VOP32) sont positionnées directement en vis-à-vis les unes des autres et sont disposées de manière à ce qu'essentiellement l'ensemble du flux de lumière sorte via la surface de sortie de lumière (LA1, LA2, LA3) du premier élément d'optique auxiliaire (VOP11, VOP21, VOP31) et entre dans le deuxième élément d'optique auxiliaire (VOP12, VOP22, VOP32) via les surfaces d'entrée de lumière (LE1, LE2, LE3) qui lui sont associées.

3. Système selon la revendication 2, **caractérisé en ce que** la surface de sortie de lumière (LA1, LA2, LA3) d'un premier élément d'optique auxiliaire (VOP11, VOP21, VOP31) est plus petite que la surface d'entrée de lumière (LE1, LE2, LE3) du deuxième élément d'optique auxiliaire (VOP12, VOP22, VOP32) associé.

4. Système selon la revendication 3, **caractérisé en ce que** les surfaces de sortie de lumière (LA1, LA2, LA3) et les surfaces d'entrée de lumière (LE1, LE2, LE3) associées sont disposées les unes par rapport aux autres de manière à ce que la projection normale de la surface de sortie de lumière (LA1, LA2, LA3) sur la surface d'entrée de lumière (LE1, LE2, LE3) se situe entièrement à l'intérieur de la surface d'entrée de lumière (LE1, LE2, LE3).

5. Système selon l'une des revendications 1 à 4, **caractérisé en ce que** la distance entre le premier et le deuxième élément d'optique auxiliaire (VOP11, VOP21, VOP31 ; VOP12, VOP22, VOP32) tend à être nulle.

6. Système selon la revendication 5, **caractérisé en ce que** la fente (SPA) entre la surface de sortie de lumière (LA1, LA2, LA3) du premier élément d'optique auxiliaire (VOP11, VOP21, VOP31) et la surface d'entrée de lumière (LE1, LE2, LE3) du deuxième élément d'optique auxiliaire (VOP12, VOP22, VOP32) est remplie par une matière de remplissage présentant le même indice de réfraction que les deux éléments d'optique auxiliaire (VOP11, VOP21, VOP31 ; VOP12, VOP22, VOP32).

7. Système selon la revendication 6, **caractérisé en ce que** l'on utilise un gel transparent et/ou conducteur de lumière en guise de matière de remplissage.

8. Système selon l'une des revendications 1 à 7, **caractérisé en ce que** les deuxièmes éléments d'optique auxiliaire (VOP12, VOP22, VOP32) sont réalisés d'une seule pièce avec l'élément de support (TRA).

9. Système selon l'une des revendications 1 à 8, **caractérisé en ce que** les deuxièmes éléments d'optique auxiliaire (VOP12, VOP22, VOP32) et/ou l'élément de support (TRA) sont formés par une matière synthétique translucide.

10. Système selon l'une des revendications 1 à 7, **caractérisé en ce que** l'élément de support (TRA) est réalisé de manière séparée des deuxièmes éléments d'optique auxiliaire (VOP12, VOP22, VOP32) et présente des logements ou moyens de fixation pour accueillir ou fixer les optiques auxiliaires.

11. Système selon l'une des revendications 1 à 10, **caractérisé en ce que** l'on associe à chaque source lumineuse DEL (LIQ1, LIQ2, LIQ3), en plus de l'optique primaire sous forme d'optique auxiliaire (VOP1, VOP2, VOP3), une optique secondaire (LEN1, LEN2, LEN3), et **en ce que** les optiques secondaires individuelles (LEN1, LEN2, LEN3) sont reliées ensemble via un élément de support d'optique secondaire dédié (STR).

12. Système selon la revendication 11, **caractérisé en ce que** les optiques secondaires (LEN1, LEN2, LEN3) sont réalisées d'une seule pièce avec l'élément de support d'optique secondaire (STR).

13. Système selon la revendication 11 ou 12, **caractérisé en ce que** les optiques secondaire (LEN1, LEN2, LEN3) et/ou l'élément de support d'optique secondaire (STR) sont formés par une matière synthétique translucide.

14. Système selon l'une des revendications 11 à 13, **caractérisé en ce que** l'élément de support d'optique secondaire (STR) est réalisé de manière séparée des optiques secondaires (LEN1, LEN2, LEN3) et présente des logements ou moyens de fixation pour loger ou fixer les optiques secondaires (LEN1, LEN2, LEN3).

15. Système selon l'une des revendications 1 à 14, **caractérisé en ce que** l'on prévoit des moyens de fixation (BEF1) pour fixer et positionner l'élément de support (TRA) sur l'élément de montage (MON).

16. Système selon l'une des revendications 11 à 15, **caractérisé en ce que** l'on prévoit des moyens de fixation d'élément de support d'optique secondaire (BEF2) pour fixer et positionner l'élément de support d'optique secondaire (STR) sur l'élément de montage (MON) ou pour la fixation et le positionnement sur l'élément de support (TRA) pour les deuxièmes éléments d'optique auxiliaire.

17. Système selon l'une des revendications 1 à 10, **caractérisé en ce que** l'on associe à chaque source lumineuse DEL (LIQ1, LIQ2, LIQ3), en plus de l'optique primaire sous forme de l'optique auxiliaire (VOP1, VOP2, VOP3), une optique secondaire (LEN1, LEN2, LEN3), et **en ce que** les optiques secondaires individuelles (LEN1, LEN2, LEN3) et les deuxièmes éléments d'optique auxiliaire (VOP12, VOP22, VOP32) sont reliés ensembles via un support commun.

18. Système selon l'une des revendications 1 à 17, **caractérisé en ce que** l'on associe à chaque source lumineuse DEL ou à plusieurs d'entre elles (LIQ1, LIQ2, LIQ3) respectivement au moins un obturateur (BLE1, BLE2, BLE3).

19. Système selon la revendication 18, **caractérisé en ce que** les obturateurs sont respectivement disposés directement sur la surface de sortie de lumière du deuxième élément d'optique auxiliaire (VOP12, VOP22, VOP32).

20. Système selon la revendication 18, **caractérisé en ce que** les obturateurs (BLE1, BLE2, BLE3) sont reliés ensembles via un support d'obturateur (BTR) et sont disposés avec un espacement par rapport aux surfaces de sortie de lumière (LA1', LA2', LA3').

21. Système selon la revendication 18 ou 20, **caractérisé en ce que** les obturateurs (BLE1, BLE2, BLE3) sont disposés de manière coulissante dans une direction, de préférence essentiellement parallèlement à l'élément de montage (MON), ou au moins de manière à pouvoir pivoter autour d'un axe.

22. Système selon les revendications 20 et 21, **caractérisé en ce que** le support d'obturateur (BTR) peut coulisser au moins dans une direction, de préférence essentiellement parallèlement à l'élément de montage (MON) ou bien **en ce qu'**il peut au moins pivoter autour d'un axe.
